# FASCICULE DE BREVET EUROPEEN

(11) **EP 1 935 503 B1**
(45) Date de publication et mention de la délivrance du brevet: **02.05.2012**
(21) Numéro de dépôt: 07291557.2
(22) Date de dépôt: 18.12.2007
(51) Int. Cl.: B05B 11/00

(54) **Pompe compacte à capacité de rotulage du gicleur par rapport au piston**
Kompaktpumpe mit Gelenkkupplungsbewegung der Düse in Bezug auf das Ventil
Compact pump with capacity for rotating the nozzle in relation to the piston

(30) Priorité: 22.12.2006 FR 0611327
(43) Date de publication de la demande: 25.06.2008
(73) Titulaire: REXAM DISPENSING SYSTEMS, 76470 Le Tréport (FR)
(72) Inventeur: Lompech, Hervé, 76470 Le Tréport (FR); Abucewicz, Richard, 76470 Le Tréport (FR); Pappineau, Roger, 76470 Le Tréport (FR); Octeau, Jean-Luc, 76470 Le Tréport (FR); Dumont, Pierre, 76470 Le Tréport (FR)
(74) Mandataire: Sayettat, Julien Christian

(56) Documents cités:
- EP-A2- 0 301 615
- FR-A1- 2 719 789
- FR-A1- 2 764 005
- US-A- 4 762 475
- US-A1- 2005 023 302

## Description

L'invention concerne une pompe destinée à être montée sur un flacon de sorte à permettre la distribution d'un liquide contenu dans ledit flacon, ledit liquide pouvant être un parfum, un produit cosmétique ou un produit pharmaceutique.

On connaît de telles pompes comprenant typiquement un gicleur qui est actionné en translation dans un corps par un bouton poussoir sur une course respectivement de distribution et d'aspiration du fluide. En outre, pour permettre la mise en pression du liquide, un piston est monté sur le gicleur de sorte à présenter, en fonction de ladite pression, un état d'obturation et un état d'ouverture d'un chemin de distribution.

Pour permettre le passage du piston réversiblement dans ces deux états, deux réalisations sont connues de l'art antérieur :
- fixer le piston sur le gicleur, le passage d'un état à l'autre se faisant par déformation élastique dudit piston ;
- monter coulissant le piston sur le gicleur et contraindre élastiquement le déplacement de l'un par rapport à l'autre, le passage d'un état à l'autre étant alors fonction de la résultante des contraintes exercées respectivement par le moyen de contrainte et par la pression sur le liquide.

Dans les réalisations connues, le piston et le gicleur sont montés coaxialement de façon rigide, typiquement en prévoyant une zone de contact de dimension axiale importante, de sorte à garantir un déplacement coaxial de l'ensemble gicleur - piston. Toutefois, ces réalisations présentent l'inconvénient de l'encombrement, qui peut s'avérer limitant pour la réalisation de pompes de dimension axiale réduite.

En outre, le maintien de l'ensemble gicleur - piston coaxialement dans le corps est assuré par un appui étanche sur deux zones espacées axialement, respectivement formé entre le gicleur et un organe solidaire du corps, et entre le piston et l'intérieur du corps. Par conséquent, la fiabilité de ce maintien et donc l'étanchéité sont conditionnées par l'espacement entre les zones d'appui, c'est-à-dire par la dimension axiale de la pompe.

On connaît également des documents FR-2 764 005, EP-0 301 615 et US-2005/0023302 une pompe dans laquelle le piston est monté coaxialement autour du gicleur sur une zone d'association.

L'invention vise notamment à surmonter les limitations mentionnées ci-dessus, de sorte à permettre la réalisation d'une pompe de dimension axiale réduite.

A cet effet, l'invention propose une pompe selon la revendication 1.

D'autres objets et avantages de l'invention apparaîtront dans la description qui suit, faite en référence aux figures annexées, dans lesquelles :
- les figures 1 a à 1 d sont des vues en coupe longitudinale d'une pompe selon un mode de réalisation de l'invention, ladite pompe étant montée sur la bague d'un flacon par l'intermédiaire d'une coupelle, ladite pompe étant représentée respectivement en position de repos (1a), dans sa course de distribution (1b), en fin de course (1c) et dans sa course d'aspiration (1d) ;
- la figure 2 est une vue analogue à la figure 1d montrant la jupe de la cloche partiellement non coupée.

Dans la description, les termes de positionnement dans l'espace sont pris en référence à la position de la pompe représentée sur les figures.

En relation avec les figures, on décrit ci-dessous une pompe destinée à être montée sur un flacon de sorte à permettre la distribution d'un liquide contenu dans ledit flacon. Dans un exemple d'application, le liquide est un parfum, un produit cosmétique ou un produit pharmaceutique.

Sur les figures, la pompe est montée sur la bague 1 d'un flacon (non représenté) par l'intermédiaire d'une coupelle 2, notamment en aluminium, qui est déformée pour épouser les formes de la zone d'association afin de bloquer axialement et radialement la pompe relativement au flacon. Dans d'autres modes de réalisation, la coupelle 2 peut comprendre une géométrie et/ou des configurations de moyens d'association sur la bague 1 du flacon qui sont différentes.

La pompe comprend également un corps 3 de pompe sur lequel est montée la coupelle 2, ledit corps présentant une géométrie cylindro-conique qui est délimitée par une surface intérieure. Plus précisément, le corps 3 comprend une zone supérieure 4 qui est destinée à permettre le montage de la pompe sur le flacon, ladite zone comprenant un bourrelet d'étanchéité supérieur 4a et un bourrelet d'étanchéité latéral 4b. Ainsi, le repliement de la coupelle 2 sur la zone 4 permet de mettre une portée radiale et une portée latérale de la coupelle 2 en appui étanche sur respectivement un bourrelet d'étanchéité 4a, 4b. En variante non représentée, un seul type de bourrelets 4a, 4b peut être prévu pour assurer l'étanchéité entre la coupelle 2 et le corps 3 de pompe.

En outre, un joint interne 5 est prévu entre le corps 3 et la coupelle 2. Le joint 5 est maintenu en appui sur la surface supérieure de la bague 1 par la coupelle 2 et une rainure d'étanchéité 6 est prévue sur la périphérie du corps 3 pour loger de façon étanche l'extrémité intérieure dudit joint. Dans le mode de réalisation représenté, la périphérie du corps 3 présente également, sous la rainure 6, un bourrelet 7 qui permet d'une part la retenue axiale du joint 5 avant le montage de la pompe sur la bague 1, et d'autre part de former étanchéité entre l'intérieur de la bague 1 et le corps 3. Pour ce faire, le diamètre intérieur du bourrelet 7 est inférieur à celui de l'alésage du joint 5 et de l'ordre du diamètre intérieur de la bague 1.

La pompe comprend un tube plongeur 8 dont la partie supérieure est emmanchée dans une partie inférieure du corps 3 et dont la partie inférieure est immergée dans le liquide contenu dans le flacon.

Par ailleurs, la pompe comprend un gicleur 9 qui est disposé dans le corps 3. Le gicleur 9 est solidaire d'un bouton poussoir 10 qui est actionnable en translation par l'utilisateur de sorte à déplacer ledit gicleur dans ledit corps sur une course respectivement de distribution du liquide (figure 1b) et d'aspiration du liquide (figure 1d). Par ailleurs, un moyen de rappel élastique 11 de la translation du gicleur 9 dans le corps 3 est prévu.

Le gicleur 9 comprend un chemin de distribution sensiblement vertical qui est formé de deux orifices amont radiaux 12 et d'un canal 13 en communication avec lesdits orifices. Par ailleurs, l'extrémité aval du canal 13 est insérée dans le bouton poussoir 10 pour être en communication avec une buse de distribution 14 par l'intermédiaire d'un chemin prévu dans ledit bouton, ladite buse étant intégrée dans le bouton poussoir 10 pour pouvoir distribuer le liquide au travers d'un orifice de distribution 15.

La pompe comprend également un piston 16 qui est monté en contact frottant contre la surface interne du corps 3. Le piston 16 délimite une chambre de dosage 17 qui est en communication avec le tube plongeur 8 par l'intermédiaire d'un clapet formé d'une bille 18 posée sur un siège réalisé dans le fond du corps 3. Le siège est pourvu de pattes 19 de retenue de la bille 18 de sorte à former une cage de rétention de celle-ci au fond de la chambre de dosage 17.

Le piston 16 est monté coaxialement autour du gicleur 9 sur une zone d'association de sorte à pouvoir présenter un état d'obturation des orifices amont 12 et un état de mise en communication desdits orifices amont avec la chambre de dosage 17.

Dans le mode de réalisation représenté, la zone d'association est agencée pour permettre un coulissement relatif du piston 16 autour du gicleur 9 entre son état d'obturation et son état de mise en communication. En outre, le coulissement est contraint par un moyen élastique de précontrainte 20 qui est monté en appui entre le piston 16 et le gicleur 9. En variante non représentée, le passage du piston 16 entre ses deux états peut être réalisé par déformation de celui-ci en fonction de la pression appliquée.

Ainsi, dans son état de repos (figure 1a), le piston 16 est dans son état d'obturation et, un appui sur le bouton poussoir 10, met en pression le liquide contenu dans la chambre de dosage 17 pour, par compensation de l'effort exercé par le moyen de précontrainte 20, faire passer le piston 16 dans son état de distribution (figure 1b) jusqu'en fin de course (figure 1c). Ensuite, par relâchement de l'appui sur le bouton poussoir 10, le moyen de rappel 11 déplace le gicleur 9 sur sa course d'aspiration (figure 1c) dans laquelle le piston 16 est dans son état d'obturation et la bille 18 est remontée pour permettre l'alimentation de la chambre de dosage 17 en liquide.

Pour assurer l'étanchéité de la chambre de dosage 17, le piston 16 comprend une lèvre d'étanchéité inférieure 16a qui est en contact frottant sur la surface interne du corps 3. La lèvre 16a est annulaire et s'étend en direction de la chambre de dosage 17 en s'écartant de l'axe du piston 16. Le piston 16 comprend en outre une lèvre d'étanchéité supérieure 16b qui est en contact frottant sur la surface interne du corps 3, ladite lèvre supérieure s'étendant à l'opposé de la lèvre inférieure 16a par rapport à la direction de translation du piston 16.

Pour compenser les éventuels défauts d'alignement entre l'axe de la poussée exercée sur le bouton poussoir 10 et l'axe du corps 3, la zone d'association est agencée pour permettre un rotulage étanche entre le piston 16 et le gicleur 9. Ainsi, en cas d'appui désaxé sur le bouton poussoir 10, le désalignement du gicleur 9 par rapport au corps 3 est compensé par le rotulage afin de maintenir le piston 16 dans l'axe, de sorte notamment à maintenir l'étanchéité de la chambre de dosage 17. En particulier, le rotulage permet de maintenir les lèvres d'étanchéité 16a, 16b en contact sur la surface interne du corps 3.

Dans le mode de réalisation représenté, le rotulage est obtenu en prévoyant une zone d'association comprenant une saillie 21 de centrage et d'étanchéité du piston 16 autour du gicleur 9 et un espace annulaire 22 permettant un débattement angulaire du gicleur 9 relativement au piston 16. Plus précisément, sur les figures, le piston 16 comprend un alésage qui présente un diamètre supérieur délimitant l'espace annulaire 22 autour de la périphérie du gicleur 9, et un diamètre inférieur formant saillie radiale 21 de centrage qui est en contact étanche autour de la périphérie du gicleur 9. Dans cette réalisation, le piston 16 comprend une cheminée 23 autour du diamètre supérieur, le ressort de précontrainte 20 étant en appui sur la surface supérieure de ladite cheminée. En variante non représentée, la géométrie de la périphérie du gicleur 9 pourrait être adaptée pour former la zone d'association permettant le rotulage.

Pour permettre le rotulage dans une plage angulaire adaptée, le rapport entre les dimensions axiales des diamètres supérieur et inférieur peut être compris entre 8 et 4.

La pompe comprend en outre une cloche supérieure 24 qui est interposée entre le gicleur 9 et le bouton poussoir 10, ladite cloche permettant de renforcer localement le gicleur 9, de sorte à pouvoir réaliser un gicleur 9 de diamètre réduit dans les zones moins sollicitées mécaniquement. En outre, la périphérie de la cloche 24 comprend une surface d'emmanchement 25 d'un alésage du bouton poussoir 10, ladite surface étant pourvue d'une gorge annulaire 26 dans laquelle une saillie formée dans l'alésage du bouton poussoir est introduite pour fiabiliser ledit emmanchement.

La cloche 24 est emmanchée autour de la partie supérieure du gicleur 9 en laissant une surface supérieure 27 dudit gicleur libre afin que le bouton poussoir 10 vienne en appui axial sur ladite surface formant ainsi butée.

La pompe représentée comprend également un extenseur 28 solidarisé au corps 3 par emmanchement étanche à l'intérieur dudit corps, le piston 16 étant monté coulissant dans l'extenseur 28. L'extenseur 28 présente une géométrie cylindro-conique comprenant une portée inférieure 29 en contact avec la périphérie du piston 16, et notamment en contact étanche avec la périphérie de la cheminée 23, de sorte à assurer le guidage dudit piston en limitant son rotulage par rapport audit corps.

Le ressort de rappel 11 est en appui sur l'extérieur de la portée inférieur 29. En outre, la périphérie de l'extenseur 28 comprend une saillie radiale 30 qui forme butée axiale de l'extenseur 28 sur une marche formée dans le corps 3. Par ailleurs, un trou d'évent 31 est formé dans le corps 3 en dessous de la zone d'emmanchement de l'extenseur 28.

Pour améliorer le guidage en translation du gicleur 9, la cloche 24 comprend une jupe inférieure 32 qui s'étend sous la surface d'emmanchement 25 du bouton poussoir 10, ladite jupe présentant un diamètre extérieur permettant un glissement sans jeu de ladite jupe dans l'extenseur 28 lors du déplacement en translation du gicleur 9. En outre, cette réalisation permet de limiter l'angle de rotulation du gicleur 9. Par ailleurs, la présence de la jupe 32 masque latéralement les ressorts 11, 20 lorsque la pompe est en position de repos.

Comme représenté sur la figure 2, la jupe 32 présente au moins une zone en creux 40 débouchant axialement de sorte à permettre le passage d'air entre ladite jupe et l'extenseur 28. Ainsi, la différence de pression entre l'intérieur et l'extérieur de l'extenseur 28 est limitée de sorte à ne pas interférer sur la course d'aspiration du gicleur 9.

Le ressort de rappel 11 et le ressort de précontrainte 20 sont disposés de façon concentrique, ledit ressort de rappel présentant le plus grand diamètre. Les ressorts 11, 20 sont d'une part en appui sur la cloche 24 et d'autre part en appui respectivement sur l'extenseur 28 et le piston 16. Cette réalisation permet d'éviter la mise en contact des ressorts 11, 20 avec le fluide, et de contribuer à la compacité axiale de la pompe. Par ailleurs, les ressorts 11, 20 n'étant pas visibles dans la pompe, on peut prévoir que le corps 3, la bille 18 et/ou le tube plongeur 8 soit réalisé dans un matériau transparent ou au moins translucide de sorte à fournir une pompe particulièrement discrète et esthétique. En outre, la compacité de la pompe permet son logement dans la bague 1, seul le tube plongeur 8 dépassant à l'intérieur du flacon.

Le ressort 11 est en appui sous la jupe 32, ce qui permet d'utiliser un ressort de diamètre important afin que les efforts exercés par ledit ressort puissent contribuer à la stabilité angulaire du gicleur 9 relativement au corps 3. Par ailleurs, les ressorts 11, 20 sont à spires inversées pour faciliter la rotation dans les deux sens du bouton poussoir 10 autour de son axe.

La partie inférieure du gicleur 9 qui est disposée dans la chambre de dosage 17 est agencée pour former un volume mort 33 afin de limiter la vitesse d'amorçage de la pompe. Toutefois, pour conserver une dose constante, le volume mort 33 est en communication avec la chambre de dosage par l'intermédiaire de passages radiaux 34.

Selon la réalisation représentée, la partie inférieure comprend une couronne 35 présentant des créneaux 36, lesdits créneaux étant agencés pour définir la fin de course du gicleur 9 en venant en appui sur la paroi inférieure de la chambre de dosage 17 (figure 1c). Ainsi, le volume mort 33 est défini sous la couronne 35 et les passages radiaux 34 sont formés entre les créneaux 36 adjacents. En outre, la présence des créneaux 36 permet, en fin de course, d'éviter un effet ventouse de la couronne 35 sur la paroi inférieure de la chambre de dosage 17.

Par ailleurs, la couronne 35 présente une génératrice inclinée extérieurement par rapport à l'axe du gicleur 9 et le piston 16 comprend une zone d'étanchéité 37 qui, dans l'état d'obturation, est en contact sur la surface extérieure de la couronne 35. En outre, la portée inférieure 29 est agencée pour coopérer avec une portée complémentaire du piston 16 de sorte, dans l'état d'obturation, que l'effort exercé par le moyen de rappel 11 améliore l'étanchéité de la chambre de dosage 17 au niveau de ladite zone d'étanchéité en contact avec la couronne 35.

Plus précisément, la surface extérieure de la portée complémentaire présente une surface annulaire qui est inclinée extérieurement, et une surface annulaire radiale. Ainsi, par appui sur cette surface, la zone d'étanchéité 37 qui est prévue à l'opposé, est plaquée sur la surface extérieure de la couronne 35. Cette réalisation permet d'assurer l'étanchéité entre l'extenseur 28 et le piston 16 et également d'améliorer la puissance d'aspiration de la pompe.

## Revendications

1. Pompe destinée à être montée sur un flacon de sorte à permettre la distribution d'un liquide contenu dans ledit flacon, ladite pompe comprenant :
- un corps (3) de pompe destiné à être solidarisé au flacon en pouvant être mis en communication avec le liquide ;
- un gicleur (9) solidaire d'un bouton poussoir (10) pour être actionné en translation dans ledit corps, ledit gicleur comprenant un chemin de distribution comprenant au moins un orifice amont (12) et un canal (13) dont l'extrémité aval est en communication avec une buse de distribution (14) ;
- un moyen de rappel élastique (11) de la translation dudit gicleur dans ledit corps ;
- un piston (16) monté en contact frottant contre la surface interne dudit corps de sorte à délimiter une chambre de dosage (17) qui est en communication avec le liquide par l'intermédiaire d'un clapet, ledit piston étant agencé pour présenter un état d'obturation des orifices amont (12) et un état de mise en communication desdits orifices amont avec la chambre de dosage (17) ;
le piston (16) comprenant une lèvre d'étanchéité inférieure (16a) et une lèvre d'étanchéité supérieure (16b) qui sont en contact frottant sur la surface interne du corps (3), ladite lèvre supérieure s'étendant à l'opposé de la lèvre inférieure (16a) par rapport à la direction de translation du piston (16), le piston (16) étant en outre monté coaxialement autour du gicleur (9) sur une zone d'association comprenant une saillie (21) de centrage et d'étanchéité du piston (16) autour du gicleur (9), ladite zone d'association comprenant un espace annulaire (22) permettant un débattement angulaire dudit gicleur relativement audit piston, de sorte à permettre un rotulage étanche entre le piston (16) et le gicleur (9), ladite zone d'association étant agencée pour permettre un coulissement relatif du piston (16) autour du gicleur (9) entre son état d'obturation et son état de mise en communication, ledit coulissement étant contraint par un moyen élastique de précontrainte (20) qui est monté en appui entre le piston (16) et le gicleur (9), la pompe comprenant en outre un extenseur (28) solidaire du corps (3), le piston (16) étant monté coulissant dans l'extenseur (28), le moyen de rappel (11) étant en appui sur l'extérieur d'une portée inférieure (29) de l'extenseur (28), ladite pompe comprenant une cloche supérieure (24) qui est interposée entre le gicleur (9) et le bouton poussoir (10), ladite cloche (24) comprenant une jupe inférieure (32) qui présente un diamètre extérieur permettant, lors du déplacement en translation du gicleur (9), un glissement sans jeu de ladite jupe dans l'extenseur (28).

2. Pompe selon la revendication 1, **caractérisée en ce que** le piston (16) comprend un alésage qui présente un diamètre supérieur délimitant l'espace annulaire (22) autour de la périphérie du gicleur (9), et un diamètre inférieur formant saillie radiale (21) de centrage qui est contact étanche autour de la périphérie dudit gicleur.

3. Pompe selon la revendication 2, **caractérisée en ce que** le rapport entre les dimensions axiales des diamètres supérieur et inférieure est compris entre 8 et 4.

4. Pompe selon l'une quelconque des revendications 1 à 3, **caractérisée en ce que** le moyen de rappel (11) et le moyen de précontrainte (20) sont formés chacun d'un ressort qui sont disposés de façon concentrique, le ressort de rappel (11) présentant le plus grand diamètre.

5. Pompe selon la revendication 4, **caractérisée en ce que** les ressorts (11, 20) sont à spires inversées.

6. Pompe selon l'une quelconque des revendications 1 à 5, **caractérisée en ce que** la portée inférieure (29) est agencée pour coopérer avec une portée complémentaire du piston (16) de sorte, dans l'état d'obturation du piston, que l'effort exercé par le moyen de rappel (11) améliore l'étanchéité de la chambre de dosage (17).

7. Pompe selon l'une quelconque des revendications 1 à 6, **caractérisée en ce que** la périphérie de la jupe (32) présente au moins une zone en creux (40) débouchant axialement.

8. Pompe selon l'une quelconque des revendications 1 à 7, **caractérisée en ce que** le moyen de rappel (11) et l'éventuel moyen de précontrainte (20) sont en appui sur la cloche (24).

9. Pompe selon l'une quelconque des revendications 1 à 8, **caractérisée en ce que** la cloche (24) est emmanchée autour d'une partie supérieure du gicleur (9), le bouton poussoir (10) étant en appui axial sur la surface supérieure (27) du gicleur (9).

10. Pompe selon l'une quelconque des revendications 1 à 9, **caractérisée en ce que** la partie inférieure du gicleur (9) qui est disposée dans la chambre de dosage (17) est agencée pour former un volume mort (33).

11. Pompe selon la revendication 10, **caractérisée en ce que** le volume mort (33) est en communication avec la chambre de dosage (17) par l'intermédiaire de passages radiaux (34).

12. Pompe selon la revendication 11, **caractérisée en ce que** la partie inférieure comprend une couronne (35) présentant des créneaux (36), lesdits créneaux étant agencés pour définir la fin de course du gicleur (9) en venant en appui sur la paroi inférieure de la chambre de dosage (17).

13. Pompe selon la revendication 12, **caractérisée en ce que** la couronne (35) présente une génératrice inclinée extérieurement par rapport à l'axe du gicleur (9).

14. Pompe selon la revendication 12 ou 13, **caractérisée en ce que** le piston (16) comprend une zone d'étanchéité (37) qui, dans l'état d'obturation, est en contact sur la surface extérieure de la couronne (35).

15. Pompe selon l'une quelconque des revendications 1 à 14, **caractérisée en ce que** le corps (3) comprend une zone (4) qui est destinée à permettre le montage de la pompe sur le flacon, ladite zone comprenant un bourrelet d'étanchéité supérieur (4a) et/ou un bourrelet d'étanchéité latéral (4b), sur lequel une coupelle d'association (2) de la pompe sur le flacon est destinée à venir en appui étanche.

## Claims

1. Pump intended to be mounted on a bottle so as to enable a liquid contained in said bottle to be dispensed, said pump including:
- a pump body (3) intended to be connected to the bottle while able to be brought into communication with the liquid;
- an atomizer (9) secured to a push button (10) so as to be activated in translatory motion in said body, said atomizer including a dispensing path including at least one upstream orifice (12) and a channel (13) whereof the downstream end is in communication with a dispensing nozzle (14);
- a means for the elastic return (11) of the translatory motion of said atomizer in said body;
- a plunger (16) mounted in frictional contact against the internal surface of said body so as to define a dosing chamber (17) which is in communication with the liquid by means of a clack valve, said plunger being arranged so as to offer a state where the upstream orifices (12) are blocked and a state where said upstream orifices are brought into communication with the dosing chamber (17);
the plunger (16) comprising a lower lip seal (16a) and an upper lip seal (16b) which are in frictional contact on the internal surface of the body (3), said upper lip extending opposite the lower lip (16a) in relation to the translatory direction of the plunger (16), the plunger (16) being furthermore mounted coaxially around the atomizer (9) in an association zone including a projection (21) for centring and sealing the plunger (16) around the atomizer (9), said association zone including an annular space (22) enabling angular deflection of said atomizer relative to said plunger, in such a way as to enable sealed swivelling between the plunger (16) and the atomizer (9), said association zone being arranged so as to enable a relative sliding of the plunger (16) around the atomizer (9) between the state where it is blocked and the state where it is brought into communication, said sliding being constrained by elastic pre-tensioning means (20) mounted in support between the plunger (16) and the atomizer (9), the pump further including an expander (28) secured to the body (3), the plunger (16) being slidably mounted in the expander (28), the return means (11) being supported on the outside of a lower bearing surface (29) of the expander (28), said pump including an upper shroud (24) which is interposed between the atomizer (9) and the push button (10), said shroud (24) including a lower skirt (32) which has an external diameter that enables said skirt to slide without play in the expander (28) when the atomizer (9) is moved in translatory motion.

2. Pump according to claim 1, **characterised in that** the plunger (16) includes a bore which has an upper diameter defining the annular space (22) around the periphery of the atomizer (9), and a lower diameter forming a radial centring projection (21) which is in sealed contact around the periphery of said atomizer.

3. Pump according to claim 2, **characterised in that** the ratio between the axial dimensions of the upper and lower diameters is between 8 and 4.

4. Pump according to any one of claims 1 to 3, **characterised in that** the return means (11) and the pre-tensioning means (20) are each formed of a spring which are placed concentrically, the return spring (11) having the largest diameter.

5. Pump according to claim 4, **characterised in that** the springs (11, 20) have inverted spirals.

6. Pump according to any one of claims 1 to 5, **characterised in that** the lower bearing surface (29) is arranged to engage with a complementary bearing surface of the plunger (16) so that, in the blocked state of the plunger, the stress exerted by the return means (11) improves the seal of the dosing chamber (17).

7. Pump according to any one of claims 1 to 6, **characterised in that** the periphery of the skirt (32) has at least one hollow zone (40) emerging axially.

8. Pump according to any one of claims 1 to 7, **characterised in that** the return means (11) and any pre-tensioning means (20) are supported on the shroud (24).

9. Pump according to any one of claims 1 to 8, **characterised in that** the shroud (24) is fitted around an upper part of the atomizer (9), the push button (10) being axially supported on the upper surface (27) of the atomizer (9).

10. Pump according to any one of claims 1 to 9, **characterised in that** the lower part of the atomizer (9) which is placed in the dosing chamber (17) is arranged to form a dead space volume (33).

11. Pump according to claim 10, **characterised in that** the dead space volume (33) is in communication with the dosing chamber (17) by means of radial passages (34).

12. Pump according to claim 11, **characterised in that** the lower part includes a ring (35) that has slots (36), said slots being arranged so as to define the end of stroke setting of the atomizer (9) as it comes to be supported on the lower wall of the dosing chamber (17).

13. Pump according to claim 12, **characterised in that** the ring (35) has a generator inclined externally relative to the axis of the atomizer (9).

14. Pump according to claim 12 or 13, **characterised in that** the plunger (16) includes a sealing zone (37) which, in the blocked state, is in contact on the outer surface of the ring (35).

15. Pump according to any one of claims 1 to 14, **characterised in that** the body (3) includes an area (4) which is intended to enable the pump to be mounted onto the bottle, said area including an upper sealing bead (4a) and/or a lateral sealing bead (4b), on which a cap for associating (2) the pump with the bottle is intended to be supported in a sealed way.

## Patentansprüche

1. Pumpe, dazu vorgesehen, auf einem Fläschchen montiert zu werden, um die Abgabe einer Flüssigkeit, die in dem Fläschchen enthalten ist, zu ermöglichen, wobei die Pumpe Folgendes umfasst:
- einen Pumpenkörper (3), der dazu vorgesehen ist, mit dem Fläschchen fest verbunden zu sein, wobei er mit der Flüssigkeit in Verbindung gebracht werden kann;
- eine Sprühdüse (9), die mit einem Druckknopf (10) fest verbunden ist, um translatorisch im dem Körper betätigt zu werden, wobei die Sprühdüse einen Abgabeweg umfasst, umfassend mindestens eine flussaufwärts gelegene Öffnung (12) und einen Kanal (13), dessen flussabwärts gelegenes Ende im einer Abgabedüse (14) verbunden ist;
- ein elastisches Rückholmittel (11) zur Übertragung der Sprühdüse in den Körper;
- einen Kolben (16), der in Reibungskontakt gegen die interne Fläche des Körpers befestigt ist, um eine Dosierkammer (17) zu begrenzen, die mit der Flüssigkeit durch ein Klappe in Verbindung steht, wobei der Kolben angeordnet ist, um einen Abdichtungszustand der flussaufwärts gelegenen Öffnungen (12) und einen Verbindungszustand der flussaufwärts gelegenen Öffnungen mit der Dosierkammer (17) aufzuweisen.
wobei der Kolben (16) eine untere Dichtungslippe (16a) und eine obere Dichtungslippe (16b) umfasst, die in Reibungskontakt auf der internen Oberfläche des Körpers (3) stehen, wobei sich die obere Lippe entgegen der unteren Lippe (16a) mit Bezug auf die Bewegungsrichtung des Kolbens erstreckt, wobei der Kolben (16) außerdem koaxial um die Sprühdüse (9) auf einem Verbindungsbereich montiert ist, der einen Vorsprung (21) zur Zentrierung und Dichtung des Kolbens (16) um die Sprühdüse (9) umfasst, wobei der Verbindungsbereich einen ringförmigen Raum (22) umfasst, der einen winkligen Bewegungsraum der Sprühdüse mit Bezug auf den Kolben ermöglicht, um eine dichte Drehbarkeit zwischen dem Kolben (16) und der Sprühdüse (9) zu ermöglichen, wobei der Verbindungsbereich angeordnet ist, um ein Gleiten mit Bezug auf den Kolben (16) um die Sprühdüse (9) zwischen ihrem Abdichtungszustand und ihrem Verbindungszustand zu ermöglichen, wobei das Gleiten durch ein elastisches Vorspannungsmittel (20) gespannt wird, das zwischen dem Kolben (16) und der Sprühdüse (9) in Auflage montiert ist, wobei die Pumpe außerdem ein Spreizmittel (28) umfasst, das mit dem Körper (3) fest verbunden ist, wobei der Kolben (16) gleitend auf dem Spreizmittel (28) montiert ist, wobei das Rückholmittel (11) auf der Außenseite eines unteren Bereichs (29) des Spreizmittels (28) aufliegt, wobei die Pumpe eine obere Glocke (24) umfasst, die zwischen der Sprühdüse (9) und dem Druckknopf (10) angeordnet ist, wobei die Glocke (24) ein unteres Hemd (32) umfasst, das einen Außendurchmesser aufweist, der bei der translatorischen Verschiebung der Sprühdüse (9) ein Gleiten ohne Spiel des Hemds im Spreizmittel (28) ermöglicht.

2. Pumpe nach Anspruch 1, **dadurch gekennzeichnet, dass** der Kolben (16) eine Bohrung umfasst, die einen oberen Durchmesser aufweist, der den ringförmigen Raum (22) um den Umfang der Sprühdüse (9) begrenzt, und einen unteren Durchmesser, der einen radialen Vorsprung (21) zur Zentrierung bildet, der in dichtem Kontakt um den Umfang der Sprühdüse ist.

3. Pumpe nach Anspruch 2, **dadurch gekennzeichnet, dass** die Beziehung zwischen den axialen Abmessungen des oberen und des unteren Durchmessers zwischen 8 und 4 liegt.

4. Pumpe nach einem der Ansprüche 1 bis 3, **dadurch gekennzeichnet, dass** das Rückholmittel (11) und das Vorspannmittel (20) jeweils aus einer Feder gebildet sind, die konzentrisch angebracht sind, wobei das Rückholmittel (11) den größten Durchmesser aufweist.

5. Pumpe nach Anspruch 4, **dadurch gekennzeichnet, dass** die Federn (11, 20) umgekehrte Windungen aufweisen.

6. Pumpe nach einem der Ansprüche 1 bis 5, **dadurch gekennzeichnet, dass** der untere Bereich (29) angeordnet ist, um mit einem zusätzlichen Bereich des Kolbens (16) zusammenzuarbeiten, damit im Abdichtungszustand des Kolbens die Kraft, die durch das Rückholmittel (11) ausgeübt wird, die Dichtigkeit der Dosierkammer (17) verbessert.

7. Pumpe nach einem der Ansprüche 1 bis 6, **dadurch gekennzeichnet, dass** der Umfang des Hemdes (32) mindestens einen hohlen Bereich (40) aufweist, der axial einmündet.

8. Pumpe nach einem der Ansprüche 1 bis 7, **dadurch gekennzeichnet, dass** das Rückholmittel (11) und das eventuelle Vorspannmittel (20) auf der Glocke (24) aufliegen.

9. Pumpe nach einem der Ansprüche 1 bis 8, **dadurch gekennzeichnet, dass** die Glocke (24) um einen oberen Teil der Sprühdüse (9) eingepasst ist, wobei der Druckknopf (10) axial auf der oberen Oberfläche (27) der Sprühdüse (9) aufliegt.

10. Pumpe nach einem der Ansprüche 1 bis 9, **dadurch gekennzeichnet, dass** der untere Teil der Sprühdüse (9), die sich in der Dosierkammer (17) befindet, angeordnet ist, um ein Totvolumen (33) zu bilden.

11. Pumpe nach Anspruch 10, **dadurch gekennzeichnet, dass** das Totvolumen (33) mit der Dosierkammer (17) über radiale Durchgänge (34) in Verbindung ist.

12. Pumpe nach Anspruch 11, **dadurch gekennzeichnet, dass** der untere Teil eine Krone (35) umfasst, die Einschnitte (36) aufweist, wobei die Einschnitte angeordnet sind, um den Endanschlag der Sprühdüse (9) zu definieren, wenn er auf der unteren Wand der Dosierkammer (17) aufliegt.

13. Pumpe nach Anspruch 12, **dadurch gekennzeichnet, dass** die Krone (35) einen Generator aufweist, der außen mit Bezug auf die Achse der Sprühdüse (9) geneigt ist.

14. Pumpe nach Anspruch 12 oder 13, **dadurch gekennzeichnet, dass** der Kolben (16) einen Dichtungsbereich (37) umfasst, der im Abdichtungszustand mit der äußeren Oberfläche der Krone (35) in Kontakt ist.

15. Pumpe nach einem der Ansprüche 1 bis 14 **dadurch gekennzeichnet, dass** der Körper (3) einen Bereich (4) umfasst, der dazu vorgesehen ist, die Montage der Pumpe auf dem Fläschchen zu ermöglichen, wobei der Bereich einen oberen Dichtungsstreifen (4a) und/oder einen seitlichen Dichtungsstreifen (4b) umfasst, auf dem eine Verbindungskupelle (2) der Pumpe auf dem Fläschchen dazu vorgesehen ist, dicht aufzuliegen.
